# EUROPÄISCHE PATENTSCHRIFT

(11) **EP 0 204 660 B1**
(45) Veröffentlichungstag und Bekanntmachung des Hinweises auf die Patenterteilung: **22.08.1990**
(21) Anmeldenummer: 86810237.7
(22) Anmeldetag: 04.06.1986
(51) Int. Cl.: D06C 5/00

(54) **Breithalter für Schlauchware**
Spreader for tubular fabrics
Elargisseur pour tissu tubulaire

(30) Priorität: 05.06.1985 CH 2434/85
(43) Veröffentlichungstag der Anmeldung: 10.12.1986
(73) Patentinhaber: Santex AG, CH-9555 Tobel (CH)
(72) Erfinder: Strahm, Christian, CH-9552 Bronschhofen (CH); Süss, Paul, CH-9553 Bettwiesen (CH)
(74) Vertreter: Hepp, Dieter

(56) Entgegenhaltungen:
- WO-A-80/01084
- DE-A- 2 823 978

## Beschreibung

Die Erfindung betrifft einen von aussen gehaltener, verstellbarer Breithalter für in flachem Zustand vorliegende Schlauchware, welche in Durchlaufrichtung über den Breithalter bewegt und durch diesen in einer zweiten, senkrecht zur ersten Richtung verlaufenden Spreizrichtung gespreizt wird, und mit mindestens zwei im Inneren der Schlauchware seitlich nebeneinander anzuordnenden Spreizeinheiten, welche mit mindestens je einem über einen Teil ihres Umfanges längs der Aussenseite der zugeordneten Spreizeinheit verlaufenden endlosen Transportriemen versehen sind, welche mit ausserhalb der Bewegungsbahn der durchlaufenden Schlauchware sich befindenden Rollen lösbar in Eingriff stehen, wobei die Spreizeinheiten durch zusammenwirken von in ihr drehbar gelagerten Gegenrollen mit den ausserhalb der Bewegungsbahn der Schlauchware angeordneten Rollen in Bewegungsrichtung der Schlauchware festgehalten werden.

Aus der DE-A-2 823 978 ist ein im Innern einer Schlauchware anzuordnender Breithalter in Form eines flachen, durch Teleskoprohre weitenverstellbaren Rahmens bekannt, bei dem die Teleskoprohre an ihren äusseren Enden über Kopfteile mit zwei spiegelbildlich zueinander angeordneten Längsstegen des Rahmens miteinander verbunden sind.

Dieser bereits bekannte Breithalter weist jedoch den gravierenden Nachteil auf, dass er nur innerhalb relativ enger Grenzen über die Teleskoprohre in seiner Breite verstellbar ist. Ferner ist ein Verstellen des Breithalters bei durchlaufender Schlauchware, zum Beispiel bei aneinandergehängter Schlauchware unterschiedlicher Breite, nicht möglich. Ändert die Breite der durchlaufenden Schlauchware, dann muss deren Vorschub unterbrochen, die Ware unterschiedlicher Breite voneinander getrennt, und der Breithalter in seiner Breite entsprechend verstellt, oder wenn sein Verstellbereich dazu nicht genügt, ausgewechselt werden. Dies stellt eine sehr unerwünschte und umständliche Unterbrechung des möglichst kontinuierlich gewünschten Arbeitsablaufes dar.

Aufgabe der vorliegenden Erfindung ist die Schaffung eines Breithalters, welcher die vorerwähnten Nachteile der bisher bekannten Breithalter nicht aufweist, das heisst bei dem der Breitenverstellbereich beliebig wählbar ist und bei dem eine Verstellung der Breite selbst bei eingespannter und durchlaufender Schlauchware von aussen her möglich ist.

Diese Aufgabe wird bei einem Breithalter der eingangs genannten Art erfindungsgemäss dadurch gelöst, dass jede der Spreizeinheiten einzeln mittels ausserhalb der Bewegungsbahn der Schlauchware angeordneten Abstützrollen, deren Drehachsen in Spreizrichtung der Schlauchware verlaufen, und die mit den in den Spreizeinheiten drehbar gelagerten Gegenrollen lösbar in Eingriff stehen, in ihrer Lage festgehalten wir, dass die Drehachsen der den Vorschub bewirkenden Rollen ebenfalls in Spreizrichtung verlaufen, und dass mindestens die der einen Führungseinheit zugeordneten Vorschub- und Abstützrollen zur Veränderung der Spreizbreite des Breithalters gemeinsam in Spreizrichtung verstellbar angeordnet sind.

Dabei ist es zweckmässig, wenn je eine Vorschub- und eine Abstützrolle auf einer gemeinsamen Drehachse angeordnet sind. Zur einwandfreien Halterung der Spreizeinheiten ist es ausserdem zweckmässig, wenn bezüglich der Warendurchlaufebene gesehen auf der einen Seite jeder Spreizeinheit mindestens zwei Vorschub- und Abstützrollenpaare und auf der anderen Seite mindestens ein Vorschub- und Abstützrollenpaar angeordnet sind, und zwar so, dass kein Kippmoment auf die derart abgestützte Spreizeinheit ausgeübt wird.

Zur seitlichen Fixierung der Spreizeinheiten ist es vorteilhaft, wenn die Abstützrollen längs ihrem Umfang mit einer formschlüssig mit einer Gegenrolle der abzustützenden Spreizeinheit in Eingriff stehenden Führungsnut versehen sind.

Zur Erzielung einer möglichst gleichmässigen Beförderung der Schlauchware über den Breithalter ist es ferner zweckmässig, wenn die einer Spreizeinheit zugeordneten Vorschub- und Abstützrollen mit einem gemeinsamen Antrieb verbunden sind.

Es ist ausserdem vorteilhaft, wenn die auf den beiden einander abgewandten Seiten einer Spreiz- und Führungseinheit angeordneten Vorschub- und Abstützrollen gegeneinander zu und voneinander weg verstellbar angeordnet sind.

Es ist überdies zweckmässig, wenn zur Stauchung der über den Breithalter beförderten Schlauchware jede der beiden Spreizeinheiten mit mindestens zwei längs der Führungsaussenseiten aufeinanderfolgenden, unterschiedlich schnell angetriebenen, endlos umlaufenden Transportriemen versehen sind.

Es hat sich ferner als vorteilhaft erwiesen, dass die Transportriemen aus gummielastischem Material bestehen und einen kreisförmigen Querschnitt aufweisen.

Nachstehend wird die Erfindung anhand der Zeichnung beispielsweise erläutert. Es zeigt
Fig. 1 im Grundriss eine erste beispielsweise Ausführungsform eines erfindungsgemässen Breithalters;
Fig. 2 einen Längsschnitt längs der Linie 11-11 in Figur 1 durch eine der Spreizeinheiten;
Fig. 3 einen Querschnitt längs der Linie 111-111 in Fig. 1 durch eine der Spreizeinheiten;
Fig. 4 einen Schnitt längs der Linie IV-IV in Figur 2 durch eine der beiden Spreizeinheiten;
Fig. 5 einen Schnitt ähnlich Fig. 2 durch eine zweite beispielsweise Ausführungsform eines erfindungsgemässen Breithalters;
Fig. 6 schematisch die Anordnung der Transportbänder bei einer mit zwei unterschiedlich schnell angetriebenen Transportbändern versehenen Spreizeinheit einer weiteren beispielsweisen Ausführungsform eines erfindungsgemässen Breithalters; und
Fig. 7 eine Ansicht in Richtung des Pfeiles A in Figur 6.

Wie aus der Zeichnung ersichtlich, weist die in den Figuren 1 bis 4 dargestellte erste beispielsweise Ausführungsform eines erfindungsgemässen Breithalters zwei im Innern eines zu behandelnden und nur mit seinen Konturen angedeuteten, in flachem Zustand sich befindenden Gestrickschlauches 1 seitlich nebeneinander angeordnete Spreizeinheiten 2 und 3 auf. Die letzteren sind mit je einem längs ihrer Führungsaussenseite verlaufenden endlosen Transportriemen 4 versehen, welche mittels etwa in der Schlauchwaren-Mittelebene sich befindenden, in den beiden Einheiten 2 und 3 angeordneten Umlenkrollen 5, 6 und 7 geführt werden.

Die beiden Spreizeinheiten sind gegen die Schlauchauflaufseite zu sich verjüngend ausgebildet, so dass die zugeführte, in ihrer Breite zu dehnende, in flachem Zustand vorliegende Schlauchmaschenware 1 beim Auflaufen auf den Breithalter ganz allmählich in ihrer Breite gedehnt wird.

Zur Halterung der beiden Spreizeinheiten 2 und 3 innerhalb der Schlauchware 1 dienen die von beiden Seiten von aussen über die durchlaufende Schlauchware an diesen angreifenden Vorschubrollen 8,9,10 und 11 sowie die Abstützrollen 12, 13, 14 und 15.

Die Vorschubrollen 8 bis 11 stehen in Eingriff mit dem längs der Führungsaussenseite der Spreizeinheit 2 respektive 3 freiliegenden Teil des endlos umlaufenden Transportriemens 4, treiben diesen entsprechend der gewünschten Vorschubgeschwindigkeit der in ihrer Breite zu dehnenden Schlauchware 1 an, und dienen gleichzeitig zur Abstützung der zugeordneten Spreizeinheit 2 respektive 3.

Wie insbesondere aus den Figuren 1 und 4 ersichtlich, ist zur Vereinfachung der Konstruktion je eine Vorschub- und eine Abstützrolle zu einem eine einzige Einheit bildenden Rollenpaar, dessen Drehachse 16 senkrecht zur Durchlaufrichtung der zu dehnenden Schlauchware 1 verläuft, zusammengefasst. Die Abstützrollen 12 bis 15 stehen ihrerseits wie insbesondere aus Figur 2 ersichtlich, mit in den zugeordneten Spreizeinheiten 2 respektive 3 drehbar gelagerten Gegenrollen 12, 13, 14 respektive 15 lösbar in Eingriff.

Zur Verstellung der Breite des Breithalters sind die in Figur 1 der rechten Spreizeinheit 2 zugeordneten, zur Abstützung der letzteren dienenden Vorschub- und Abstützrollen 8 bis 15 in einem in Richtung des Pfeiles B quer zur Vorschubrichtung C verstellbaren Schlitten 21 gemeinsam angeordnet.

Die Abstützrollen 12 bis 15 sind längs ihrem Umfang mit formschlüssig mit je einer Gegenrolle 17,18,19 bzw. 20 der abzustützenden Spreizeinheit 2 respektive 3 in Eingriff stehenden Führungsnut 22 versehen. Auf diese Weise sichern die in die Führungsnuten 22 der Abstützrollen 12, 13, 14 bzw. 15 eingreifenden und die letzteren abstützenden Gegenrollen 17, 18, 19 bzw. 20, sowie die das Kippmoment aufnehmenden und den Antrieb des Transportriemens 4 sicherstellenden Vorschubrollen 8 bis 11, dass der Spreizteil 2 respektive 3 in seiner innerhalb der durchlaufenden Schlauchware 1 sich befindenden Lage, und zwar parallel und quer zur Bewegungsrichtung der durchlaufenden Schlauchware 1 fixiert ist.

Zur Erzielung eines gleichmässigen Vorschubes der aufzuweitenden Schlauchware 1 sind alle Vorschub- und Abstützrollen 8 bis 11 bzw. 12 bis 15 mit gleichen Aussendurchmessem versehen und mit einem gemeinsamen Antrieb verbunden.

Um die beiden Spreizeinheiten 2 und 3 aus ihrer durch die Vorschub- und die Abstützrollen 8 bis 11 und 12 bis 15 gebildeten Halterung herausnehmen zu können, sind die auf der einen Seite der Spreizeinheit 2 resp. 3 angeordneten Vorschub-und Abstützrollen 8, 9 bzw. und 12, 13 in einem gemeinsamen Schlitten 23 gelagert, welcher senkrecht zur Schlauchwarenebene verstellbar ist.

In Figur 5 ist ein Schnitt ähnlich Fig.2 durch eine zweite beispielsweise Ausführungsform eines erfindungsgemässen Breithalters dargestellt, wobei hier im Gegensatz zum vorangehend beschriebenen ersten Ausführungsbeispiel nur drei Vorschub- und Abstützrollenpaare 8, 9, 10 resp. 12, 13, 14 vorgesehen sind, die über eine gemeinsame Antriebskette 24 angetrieben werden. Teile, welche zu Teilen des vorangehend beschriebenen ersten Ausführungsbeispieles analog sind, sind mit den gleichen Ueberweisungszeichen versehen, so dass sich eine nochmalige Beschreibung dieser Teile erübrigt.

Zur Stauchung der über den Breithalter beförderten Schlauchware 1 kann jede der beiden Spreizeinheiten 2 und 3 z.B. mit zwei längs ihrer Führungsaussenseiten aufeinanderfolgen den, unterschiedlich schnell angetriebenen, endlos umlaufenden Transportriemen 4 und 4' versehen sein, wie dies sehr schematisch anhand der Figuren 6 und 7 dargestellt ist. Dabei ist die Umlaufgeschwindigkeit V, des ersten Transportriemens 4 grösser als die Umlaufgeschwindigkeit V₂ des 30 zweiten, nachfolgenden Transportriemens 4'.

An der Ubergabestelle der beiden Transportriemen 4 und 4' überlappen sie sich gegenseitig.

## Patentansprüche

1. Von aussen gehaltener, verstellbarer Breithalter für in flachem Zustand vorliegende Schlauchware (1), welche in Durchlaufrichtung (C) über den Breithalter bewegt und durch diesen in einer zweiten, senkrecht zur ersten Richtung verlaufenden Spreizrichtung (B) gespreizt wird, und mit mindestens zwei im Inneren der Schlauchware (1) seitlich nebeneinander anzuordnenden Spreizeinheiten (2, 3), welche mit mindestens je einem über einen Teil ihres Umfanges längs der Aussenseite der zugeordneten Spreizeinheit (2, 3) verlaufenden endlosen Transportriemen (4) versehen sind, welche mit ausserhalb der Bewegungsbahn der durchlaufenden Schlauchware (1) sich befindenden Rollen lösbar in Eingriff stehen, wobei die Spreizeinheiten (2, 3) durch Zusammenwirken von in ihr drehbar gelagerten Gegenrollen (17-20) mit den ausserhalb der Bewegungsbahn der Schlauchware (1) angeordneten Rollen in Bewegungsrichtung der Schlauchware (1) festgehalten werden, dadurch gekennzeichnet, dass jede der Spreizeinheiten (2, 3) einzeln mittels ausserhalb der Bewegungsbahn der Schlauchware (1) angeordneten Abstützrollen (12, 13, 14, 15), deren Drehachsen (16) in Spreizrichtung (B) der Schlauchware (1) verlaufen, und die mit den in den Spreizeinheiten (2, 3) drehbar gelagerten Gegenrollen (17, 18, 19, 20) lösbar in Eingriff stehen, in ihrer Lage festgehalten wird, dass die Drehachsen der den Vorschub bewirkenden Rollen (8-11) ebenfalls in Spreizrichtung verlaufen, und dass mindestens die der einen Führungseinheit (2) zugeordneten Vorschub- und Abstützrollen (8-11 bzw. 12-15) zur Veränderung der Spreizbreite des Breithalters gemeinsam in Spreizrichtung (B) verstellbar angeordnet sind.

2. Breithalter nach Anspruch 1, dadurch gekennzeichnet, dass je eine Vorschub- und eine Abstützrolle (8, 12; 9, 13; 10, 14; 11, 15) auf einer gemeinsamen Drehachse (16) angeordnet sind.

3. Breithalter nach Anspruch 1 oder 2, dadurch gekennzeichnet, dass die Abstützrollen (12-15) längs ihrem Umfang mit einer formschlüssig mit einer Gegenrolle (17-20) der abzustützenden Spreiz einheit (2, 3) in Eingriff stehenden Führungsnut (22) versehen sind.

4. Breithalter nach einem der Ansprüche 1 bis 3, dadurch gekennzeichnet, dass die einer Spreizeinheit (2, 3) zugeordneten Vorschub- und Abstützrollen (8-11 bzw. 12-15) mit einem gemeinsamen Antrieb (24) verbunden sind.

5. Breithalter nach einem der Ansprüche 1 bis 4, dadurch gekennzeichnet, dass die auf den beiden einander abgewandten Seiten einer Spreizeinheit (2, 3) angeordneten Vorschub- und Abstützrollen (8-11 bzw. 12-15) gegeneinander zu und voneinander weg verstellbar angeordnet sind.

6. Breithalter nach Anspruch 2 oder Anspruch 2 mit einem der Ansprüche 3 bis 5, dadurch gekennzeichnet, dass bezüglich der Warendurchlaufebene (25) gesehen auf der einen Seite jeder Spreiz einheit mindestens zwei Vorschub- und Abstützrollenpaare (8, 9; 12, 13) und auf der anderen Seite mindestens ein Vorschub- und Abstützrollenpaar (10, 11; 14, 15) angeordnet sind, und zwar so, dass kein Kippmoment auf die derart abgestützte Spreiz- und Führungseinheit (2, 3) ausgeübt wird.

7. Breithalter nach einem der Ansprüche 1 bis 6, dadurch gekennzeichnet, dass zur Stauchung der über den Breithalter beförderten Schlauchware (1) jede der beiden Spreiz- und Führungseinheiten (2, 3) mit mindestens zwei längs der Führungsaussenseiten aufeinanderfolgenden, unterschiedlich schnell angetriebenen, endlos umlaufenden Transportriemen (4, 4') versehen sind.

8. Breithalter nach einem der Ansprüche 1 bis 7, dadurch gekennzeichnet, dass die Transportriemen (4,4') aus gummielastischem Material bestehen und einen kreisförmigen Querschnitt aufweisen.

## Claims

1. Externally held, adjustable spreader for tubular materials (1) present in a flat state, which is moved in the direction of passage (C) over the spreader and spread by this in a second spreading direction (B) perpendicular to the first direction, and with at least two spreading units (2, 3) which are laterally juxtaposed in the interior of the tubular material (1), each provided with at least one endless transporting belt (4) which extends over part of its circumference along the outer face of the associated spreading unit (2, 3) and is in releasable engagement with rollers disposed outside the path of passage of the tubular material to pass through, whereby the spreading units (2, 3) are held in position in the direction of movement of the tubular material (1) by means of co-operation of counter-rollers (17-20) which are rotatably mounted in the spreading units (2, 3) with the rollers disposed outside the path of passage of the tubular material (1), characterized in that each one of the spreading units (2, 3) is held indidividually in position by means of support rollers (12, 13, 14, 15) disposed outside the path of passage of the tubular material (1), whose axes of rotation (16) are running in the spreading direction (B) of the tubular material (1) and which are in releasable engagement with the counterrollers (17, 18, 19, 20) which are rotatably mounted in the spreading units (2, 3), that the axes of rotation of the feed rollers (8-11) are running likewise in the spreading direction, and that at least the feed and support rollers (8-11 resp. 12-15) associated with the one guide unit (2) are arranged to be jointly adjustable in the spreading direction (B) so as to change the spreading width of the spreader.

2. Spreader according to claim 1, characterized in that one feed roller and one support roller (8, 12; 9, 13; 10, 14; 11, 15;) are each disposed on a common axis of rotation (16).

3. Spreader according to claim 1 or 2, characterized in that the support rollers (12-15) are provided along their circumference with a guide groove (22) which is in form locking engagement with a counterroller (17-20) of the spreading unit (2, 3) to be supported.

4. Spreader according to one of claims 1 to 3, characterized in that the feed and support rollers (8-11 resp. 12-15) associated with one spreading unit (2, 3) are connected with a common drive (24).

5. Spreader according to one of claims 1 to 4, characterized in that the feed and support rollers (8-11 resp. 12-15) disposed on the two sides of a spreading unit (2, 3) which face away from one another are arranged so as to be mutually adjustable toward and away from one another.

6. Spreader according to claim 2 or claim 2 with one of claims 3 to 5, characterized in that when seen with respect to the plane of passage of the material (25) at leasttwo pairs of feed and support rollers (8, 9; 12, 13) are disposed on one side of each spreading unit and at least one pair of feed and support rollers (10, 11; 14, 15) is disposed on the other side in such a manner that no tilting moment is exerted onto the thus supported spreading unit (2, 3).

7. Spreader according to one of claims 1 to 6, characterized in that, in order to upset the tubular material (1) being transported over the spreader, each one of the two spreading units (2, 3) is provided with at least two endlessly rotating transporting belts (4, 4') which succeed one another along the outer guide faces and are driven at different speeds.

8. Spreader according to one of claims 1 to 7, characterized in that the transporting belts (4, 4') are composed of a rubber-elastic material and have a circular cross section.

## Revendications

1. Tendeur de largeur entretenu et reglable de l'extérieur, destiné à un tricot tubulaire (1) se présentant à l'état plat, ce tricot se déplaçant par dessus le tendeur de largeur en direction (C) du passage en machine et étant écarté par ce tendeur de largeur dans une deuxième direction d'écartement (B) s'étendant perpendiculairement à la première direction, et qui est muni d'au moins deux unités d'écartement (2, 3) devant venir se disposer latéralement l'une à côté de l'autre au sein du tricot tubulaire (1), ces unités d'écartement étant chacune munies d'au moins une courroie transporteuse sans fin s'étendant sur une partie de sa course le long de la face externe de l'unité d'écartement (2, 3) qui lui est attribuée, ces courroies venant s'engrener de manière amovible avec des rouleaux se trouvant en dehors de la trajectoire du tricot tubulaire (1) en train de défiler, les unités d'écartement (2,3) étant maintenues dans la direction du mouvement du tricot tubulaire (1) par la coopération de rouleaux antagonistes (17-20) montés en leur sein en rotation, avec les rouleaux disposés en dehors de la trajectoire du tricot tubulaire (1), caractérisé en ce que chacune des unités d'écartement (2,3) est maintenue dans sa position individuellemnt au moyen de rouleaux d'appui (12, 13, 14, 15) disposes en dehors de la trajectoire du tricot tubulaire (1), rouleaux d'appui dont les axes de rotation (16) s'étendent dans la direction d'écartement (B) du tricot tubulaire (1) et qui viennent s'engrener de manière amovible avec les rouleaux antagonistes (17,18,19, 20) montés en rotation dans les unités d'écartement (2, 3), en ce que les axes de rotaton des rouleaux d'alimentation (8-11) s'étendent également dans la direction d'écartement, et en ce qu'au moins les rouleaux d'alimentation et d'appui (8-11 ou 12-15) attribués à une unité de guidage (2) sont disposés de manière à pouvoir être réglés conjointement dans la direction d'écartement (B) en vue de modifier la largeur d'écartement du tendeur de largeur.

2. Tendeur de largeur selon la revendication 1, caractérisé en ce que chaque fois un rouleau d'alimentation et d'appui (8, 12; 9, 13; 10, 14; 11, 15) sont disposés sur un axe de rotation commun.

3. Tendeur de largeur selon la revendication 1 ou 2, caractérisé en ce que les rouleaux d'appui (12-15) sont munis d'une rainure de guidage (22) tout au long de leur course, cette rainure venant s'engrener en concordance géométrique avec un rouleau antagoniste (17-20) de l'unité d'écartement (2, 3) devant venir s'y appuyer.

4. Tendeur de largeur selon l'une quelconque des revendications 1 à 3, caractérisé en ce que les rouleaux d'alimentation et d'appui (8-11 ou 12-15) atribués à une des unités d'écartement (2, 3) sont reliés à un entraînement (24) commun.

5. Tendeur de largeur selon l'une quelconque des revendications 1 à 4, caractérisé en ce que les rouleaux d'alimentation et d'appui (8-11 ou 12-15) disposés sur les deux côtés opposés l'un à l'autre d'une unité d'écartement (2, 3), sont disposés de façon à pouvoir être réglés l'un en opposition à l'autre et l'un à l'écart de l'autre.

6. Tendeur de largeur selon la revendication 2, ou selon revendication 2 conjointement avec une des revendications 3 à 5, caractérisé en ce que, concernant le plan (25) de passage en machine du tricot, vu d'un côté de chacune des unités d'écartement et de guidage, sont aménagés au moins deux paires de rouleaux d'alimentation et d'appui (8, 9; 12, 13) et, vu de l'autre côté, au moins une paire de rouleaux d'alimentation et d'appui (10, 11; 14, 15), et en fait de telle sorte qu'aucun couple de renversement ne s'exerce sur l'unité d'écartement (2, 3) se trouvant supportée de cette manière.

7. Tendeur de largeur selon l'une quelconque des revendications 1 à 6, caractérisé en ce que, en vue du refoulement du tricot tubulaire (1) acheminé par dessus le tendeur de largeur, chacune des deux unités d'écartement et de guidage (2, 3) est munie d'au moins deux courroies transporteuses (4, 4') défilant sans fin, actionnées selon des vitesses différentes et se succédant le long des faces externes du guidage.

8. Tendeur de largeur selon l'une quelconque des revendications 1 à 7, caractérisé en ce que les courroies transporteuses (4, 4') sont constituées d'une matière en caoutchouc élastique et présentent une section transversale de forme circulaire.
